# EUROPÄISCHE PATENTANMELDUNG

(11) **EP 4 779 797 A1**
(43) Veröffentlichungstag der Anmeldung: **22.07.2026**
(21) Anmeldenummer: 26152027.4
(22) Anmeldetag: 15.01.2026
(51) Int. Cl.: H01P 3/08, H01P 5/22

(54) **STREIFENLEITUNGSEINHEIT UND VERFAHREN ZUR HERSTELLUNG EINER STREIFENLEITUNGSEINHEIT**

(30) Priorität: 15.01.2025 DE 102025101362
(71) Anmelder: Deutsches Zentrum für Luft- und Raumfahrt e.V., 53227 Bonn (DE)
(72) Erfinder: Hehenberger, Simon, 81241 München (DE); Caizzone, Stefano, 82205 Gilching (DE)
(74) Vertreter: dompatent

(57) **Zusammenfassung**

Die Erfindung betrifft eine Streifenleitungseinheit (10), umfassend:
- ein Substrat (12), und
- eine Streifenleitungsvorrichtung (14), die mehrere geradlinige Leitungssegmente (16) aufweist und auf dem Substrat (12) angeordnet ist, wobei
- mehrere der geradlinigen Leitungssegmente (16) entlang eines Gitters (20) angeordnet sind, und
- das Gitter (20) eine hexagonale Struktur aufweist.

## Beschreibung

Die vorliegende Erfindung betrifft eine Streifenleitungseinheit sowie ein entsprechendes Verfahren zur Herstellung einer Streifenleitungseinheit.

Streifenleitungseinheiten, die auch als Streifenleitungskomponenten oder Microstrips bezeichnet werden, sind aus dem Stand der Technik in verschiedenen Ausführungsformen weitläufig bekannt. Die aus dem Stand der Technik bekannten Komponenten werden häufig in der Radiofrequenztechnik (RF-Technik) eingesetzt. Insbesondere kommen Streifleitungseinheiten in RF-Schaltungen zum Einsatz. Grundsätzlich sind dabei RF-Schaltungen (z.B. Hybride, Koppler, Leistungsteiler) in ihrer Größe an die Wellenlänge bei der verwendeten Frequenz gebunden. Beispielsweise besteht ein 90° Hybridkoppler (auch bezeichnet als Branch-Line Coupler) aus vier Wellenleitersegmenten mit einer Länge von jeweils einem Viertel der Wellenlänge bei der gewünschten Frequenz f. Die Wellenlänge ist dabei umgekehrt proportional zur Frequenz, wodurch eine signifikante Größe der Bauteile speziell für niedrige Frequenzbänder benötigt wird. Dies physikalische Limitierung der Bauteilgrößen stellt eine große Herausforderung beim Design moderner RF-Komponenten dar.

Bislang wurden gemäß dem Stand der Technik unterschiedliche Ansätze untersucht, die dazu dienen, RF-Komponenten zu miniaturisieren.

Ein Ansatz zur Miniaturisierung von RF-Komponenten liegt in der Verwendung von Substraten mit einer hohen relativen Permittivität.

Weiterhin ist es möglich, eine Miniaturisierung zu erreichen, indem Wellenleiter kapazitiv belastet werden.

Ein dritter im Stand der Technik untersuchter Ansatz liegt im Mäandern der Leitungen.

Die genannten Ansätze können auf planaren Technologien (Mikrostreifenleitungen, Streifenleitungen) angewandt werden.

Die vorliegende Erfindung stellt eine Erweiterung des Ansatzes des Mäandern dar. Beim Mäandern weisen die einzelnen Abschnitte einer Streifenleitungseinheit einen 90° Winkel zueinander auf. Derartige Strukturen sind relativ leicht zu entwerfen. Allerdings werden durch die 90° Biegungen Stoßstellen in das Design eingeführt, die zu unerwünschten Reflexionen führen. Darüber hinaus bieten klassische Mäanderansätze wenig Freiheitsgrade, um das Design auf eine gewünschte Geometrie anzupassen.

Darüber hinaus wurden im Stand der Technik Mäanderansätze vorgeschlagen, bei denen Viertelkreisringe zum Einsatz kommen. Ein derartiger Ansatz ist recht vielseitig, jedoch wird durch die Anordnung der Leitungselemente auf einem einfachen quadratischen Gitter sowie die Verwendung von viertelkreisförmigen Leitungssegmenten nicht das vollständige Potenzial für eine Miniaturisierung und Flexibilität im Design erreicht.

Ausgehend von den vorstehend beschriebenen Nachteilen des Standes der Technik ist es Aufgabe der vorliegenden Erfindung, eine Streifenleitungseinheit bereitzustellen, die eine zusätzliche Miniaturisierung erlaubt und zudem eine höhere Flexibilität im Designprozess bereitstellt.

Zur Lösung der vorstehend genannten Aufgabe wird mit der vorliegenden Erfindung eine Streifenleitungseinheit vorgeschlagen, umfassend
- ein Substrat, und
- eine Streifenleitungsvorrichtung, die mehrere geradlinige Leitungssegmente aufweist und auf dem Substrat angeordnet ist, wobei
- mehrere der geradlinigen Leitungssegmente entlang eines Gitters angeordnet sind, und
- das Gitter eine hexagonale Struktur aufweist.

Die erfindungsgemäße Streifenleitungseinheit erlaubt es, eine im Vergleich zum Stand der Technik erhöhte Miniaturisierung zu erreichen. Gleichzeitig wird durch die erfindungsgemäße Streifenleitungseinheit eine erhöhte Flexibilität im Designprozess erreicht. Diese Vorteile gegenüber dem Stand der Technik werden durch den Einsatz der hexagonalen Struktur erreicht. Wie nachfolgend noch im Detail erläutert wird, wird durch die eingesetzte hexagonale Struktur eine - im Vergleich zu einer Anordnung der Leitungssegmente entlang eines quadratischen Gitters - höhere Packungsdichte erreicht.

Insbesondere sind bei der erfindungsgemäßen Streifenleitungseinheit die Leitungssegmente entlang eines planaren hexagonalen Gitters angeordnet. Ein planares hexagonales Gitter ist bekanntermaßen eine regelmäßige Anordnung von Punkten in einer Ebene, wobei die Punkte die Ecken eines regelmäßigen Sechsecks bilden. Derartige Strukturen sind beispielsweise in Honigwaben und vielen kristallinen Materialien zu finden. Folglich weisen benachbarte Leitungssegmente der erfindungsgemäßen Streifenleitungsvorrichtung einen Winkel von 120° zueinander auf.

Durch die Anordnung der geradlinigen Leitungssegmente entlang des hexagonalen Gitters wird mit der vorgeschlagenen Erfindung insbesondere eine höhere Packungsdichte erreicht, wodurch eine im Vergleich zum Stand Technik verbesserte Miniaturisierung gewährleistet wird. Hierbei wird unter der Anordnung der geradlinigen Leitungssegmente entlang des Gitters verstanden, dass die Leitungselemente auf den Verbindungslinien zwischen zwei Gitterpunkten, d.h. auf den Gitternetzlinien liegen.

Wie nachfolgend noch im Detail erläutert wird, kann es bei der erfindungsgemäßen Streifenleitungseinheit vorgesehen sein, dass das Gitter, entlang dessen die Leitungssegmente angeordnet sind, ein einziges hexagonales Gitter aufweist, oder alternativ zwei hexagonale Gitter aufweist, die gegenüber einander verschoben sind.

Bei einigen Ausdrucksformen der erfindungsgemäßen Streifenleitungseinheit kann es vorgesehen sein, dass die Streifenleitungsvorrichtung geradlinige Leitungselemente mit jeweils einer Länge von χ = λᵣ / M aufweist, wobei M den Miniaturisierungsgrad bezeichnet, λᵣ die Wellenlänge eines zu übertragenden Signals innerhalb der Streifenleitungsvorrichtung beschreibt und ${λ}_{r} = \frac{{c}_{0}}{{f}_{d} \sqrt{{ε}_{r}}}$ beträgt, wobei *c*₀ die Lichtgeschwindigkeit im Vakuum, *f_{d}* die Operationsfrequenz des zu übertragenden Signals und *εᵣ* die relative Permittivität des Substrats bezeichnet.

Ferner kann bei der erfindungsgemäßen Streifenleitungseinheit vorgesehen sein, dass das Gitter, entlang dessen die Leitungssegmente angeordnet sind, durch eine Überlagerung von mindestens einem ersten hexagonalen Gitter und einem zweiten hexagonalen Gitter in einer Ebene gebildet ist, wobei das zweite hexagonale Gitter gegenüber dem ersten hexagonalen Gitter verschoben ist. Bevorzugt weisen das erste hexagonale Gitter und das zweite hexagonale Gitter die gleichen Abmessungen auf und sind insbesondere gleich ausgerichtet. Dadurch kann die Flexibilität im Designprozess signifikant erhöht werden.

Zudem kann es bei der erfindungsgemäßen Streifenleitungseinheit vorgesehen sein, dass das zweite hexagonale Gitter gegenüber dem ersten hexagonalen Gitter um den Vektor ${t}_{0} = - χ \left(\begin{matrix}cos \left(\frac{π}{3}\right) \\ sin \left(\frac{π}{3}\right)\end{matrix}\right)$ verschoben ist.

Darüber hinaus wird mit der vorliegenden Erfindung eine Antennenanordnung mit einer erfindungsgemäßen Streifenleitungseinheit vorgeschlagen. Die Antennenanordnung ist im Vergleich zu den aus dem Stand der Technik bekannten Antennenanordnungen besonders kompakt ausgebildet.

Des Weiteren wird zur Lösung der eingangs beschriebenen Aufgabe ein Verfahren zur Herstellung einer Streifenleitungseinheit vorgeschlagen, wobei das Verfahren die nachfolgenden Schritte aufweist:
- Bereitstellen eines Substrats;
- Bereitstellen einer Streifenleitungsvorrichtung umfassend mehrere geradlinige Leitungselemente entlang eines Gitters auf dem Substrat; wobei
- das Gitter eine hexagonale Struktur aufweist.

Das erfindungsgemäße Verfahren erlaubt die Herstellung einer besonders kompakten Streifenleitungseinheit.

Bei dem erfindungsgemäßen Verfahren kann es vorgesehen sein, dass die Streifenleitungsvorrichtung geradlinige Leitungselemente mit jeweils einer Länge von χ = λᵣ / M aufweist, wobei M den Miniaturisierungsgrad bezeichnet, λᵣ die Wellenlänge eines zu übertragenden Signals innerhalb der Streifenleitungsvorrichtung beschreibt und ${λ}_{r} = \frac{{c}_{0}}{{f}_{d} \sqrt{{ε}_{r}}}$ beträgt, wobei *c*₀ die Lichtgeschwindigkeit im Vakuum, *f_{d}* die Operationsfrequenz des zu übertragenden Signals und *εᵣ* die relative Permittivität des Substrats bezeichnet.

Zudem kann bei dem erfindungsgemäßen Verfahren vorgesehen sein, dass das Gitter, entlang dessen die Leitungssegmente angeordnet sind, durch eine Überlagerung von mindestens einem ersten hexagonalen Gitter und einem zweiten hexagonalen Gitter in einer Ebene gebildet ist, wobei das zweite hexagonale Gitter gegenüber dem ersten hexagonalen Gitter verschoben ist. Dadurch kann der Designprozess besonders flexibel ausgestaltet werden.

Darüber hinaus kann bei dem erfindungsgemäßen Verfahren vorgesehen sein, dass das zweite hexagonale Gitter gegenüber dem ersten hexagonalen Gitter um den Vektor ${t}_{0} = - χ \left(\begin{matrix}cos \left(\frac{π}{3}\right) \\ sin \left(\frac{π}{3}\right)\end{matrix}\right)$ verschoben ist.

Bei dem erfindungsgemäßen Verfahren kann es zudem vorgesehen sein, dass das Verfahren die nachfolgenden Verfahrensschritte aufweist:
- Berechnen der Wellenlänge in der Streifenleitungsvorrichtung durch $λ = \frac{{c}_{0}}{{f}_{d} \sqrt{{ε}_{r}}}$ , wobei *c*₀ die Lichtgeschwindigkeit und *εᵣ* die relative Permittivität des Substrates beschreibt;
- Unterteilen der Wellenlänge in der Streifenleitungsvorrichtung in *M* Segmente der Länge $χ = \frac{{λ}_{r}}{M}$, wobei *M* den Miniaturisierungsgrad bezeichnet;
- Auslegen des überlappenden hexagonalen Gitters mit Gittervektoren ${t}_{1} = \frac{a}{2} \left(\frac{1}{\sqrt{3}}\right)$ und ${t}_{2} = \frac{a}{2} \left(\frac{1}{\sqrt{2}}\right)$ mit Gitterkonstante a, wie in der Fig. 1 dargestellt, sodass die hexagonalen Grundzellen eine Seitenlänge von $χ = \frac{a}{\sqrt{3}}$ aufweisen, wobei das überlappende Gitter um den Vektor ${t}_{0} = - χ \left(\begin{matrix}cos \left(\frac{π}{3}\right) \\ sin \left(\frac{π}{3}\right)\end{matrix}\right)$ verschoben ist;
- Designen der Streifenleitungsvorrichtung auf dem hexagonalen Gitter; und
- Herstellen der Streifenleitungsvorrichtung gemäß dem entworfenen Design.

Nachfolgend wird die vorliegende Erfindung anhand der Figuren näher erläutert. Dabei zeigen die
- Fig. 1: ein sich aus zwei überlappenden hexagonalen Gittern zusammensetzendes Gitter,
- Fig. 2: ein 90°-Hybridkoppler in Streifenleitungstechnologie,
- Fig. 3: Ausführungsbeispiele der erfindungsgemäßen Streifenleitungseinheit für einen 90°-Hybridkoppler,
- Fig. 4: ein Ringkoppler in Streifenleitungstechnologie,
- Fig. 5: Ausführungsbeispiele der erfindungsgemäßen Streifenleitungseinheit für einen Ringkoppler, und
- Fig. 6: einen Vergleich der Packungsdichte für ein hexagonales und ein quadratisches Gitter.

In der Fig. 1 ist ein Gitter 20 dargestellt, dass sich aus zwei überlappenden hexagonalen Gittern zusammensetzt. Das gezeigte Gitter setzt sich aus einem ersten Gitter 22 (in der Fig. 1 mit durchgezogenen Linien gezeichnet) mit den Gittervektoren *t*₁ und *t*₂ sowie einem überlappenden zweiten Gitter 24 (in der Fig. 1 mit gestrichelten Linien gezeichnet) mit einem Verschiebungsvektor *t*₀ zusammen. Die einzelnen Leitungssegmente der Streifenleitungsvorrichtung gemäß der vorliegenden Erfindung können bei einigen Ausführungsformen der vorliegenden Erfindung entlang des in der Fig. 1 dargestellten Gitters angeordnet werden.

In der Fig. 2 ist ein 90°-Hybridkoppler schematisch dargestellt. Die $\frac{Z}{\sqrt{2}}$ Leitungen sind in der Fig. 2 schraffiert dargestellt, während die *Z* Leitungen nicht-schraffiert dargestellt sind. Derartige Hybridkoppler können insbesondere in GNSS-Anwendungen (Global Navigation Satellite System bzw. Globales Navigationssatellitensystem) zum Einsatz kommen. Beispielsweise kann es vorgesehen sein, dass das Streifenleitungsnetzwerk des in der Fig. 2 gezeigten 90°-Hybridkopplers mit einer Operationsfrequenz von *f_{d}* = 1,575 *GHz* (Mittelfrequenz des Galileo E1 Frequenzbandes) in einem FR4 Substrat (flammhemmender Verbundwerkstoff) mit relativer Permittivität von *εᵣ* = 4,6 und einer charakteristischen Impedanz von *Z*₀ = 50 0 miniaturisiert werden soll. Hierzu können die nachfolgenden Schritte zur Konzipierung und Herstellung einer Streifenleitungseinheit durchgeführt werden:
- Bestimmen von ${λ}_{r} = \frac{{c}_{0}}{{f}_{d} \sqrt{{ε}_{r}}} = 88 , 7 mm$;
- Wahl des Miniaturisierungsgrades *M*, sodass der kleinste Teil der Streifenleitung mit einem ganzzahligen Vielfachen der Segmentlänge χ realisiert werden kann (in diesem Fall ist die kleinste Leitungslänge im Netzwerk $\frac{{λ}_{r}}{4}$, was eine Einschränkung möglicher Miniaturisierungsgrade auf *M* teilbar 4 bedeutet. Gemäß diesem Beispiel wird - ohne Einschränkung der Allgemeinheit - ein Miniaturisierungsgrad von *M* = 32 gewählt, wodurch sich eine Segmentlänge von $χ = \frac{{λ}_{r}}{M} = 2 , 8$ *mm* ergibt);
- Entwurf des Streifenleitungsnetzwerks auf dem hexagonalen Gitter; und
- Überprüfung der entworfenen miniaturisieren Komponente durch Simulation oder Fertigung.

In den Figuren 3a und 3b sind zwei Ausführungsbeispiele der erfindungsgemäßen Streifenleitungseinheit 10 schematisch dargestellt, durch die der in der Fig. 2 gezeigte 90°-Hybridkoppler realisiert wird. Die Streifenleitungseinheit 10 weist ein Substrat 12 sowie eine Streifenleitungsvorrichtung 14 auf, die mehrere geradlinige Leitungssegmente 16 umfasst, wobei die Streifenleitungsvorrichtung 14 auf dem Substrat 12 angeordnet ist. Die geradlinigen Leitungssegmente 16 sind entlang eines hexagonalen Gitters angeordnet. Die einzelnen benachbarten Leitungssegmente weisen einen Winkel von 120° zueinander auf. In den Figuren 3a und 3b sind unterschiedliche Varianten der Streifenleitungseinheit mit gleichem Miniaturisierungsgrad desselben Netzwerks dargestellt. Wie in den Figuren 3a und 3b zu erkennen ist, können die Anschlüsse (P1 bis P4) in ihrer Position und Ausrichtung frei gewählt werden. Dadurch entsteht eine höhere Flexibilität beim Entwurf der Streifenleitungskomponente. Die Flexibilität kann durch die Wahl eines höheren Miniaturisierungsgrades angepasst werden oder durch die Verwendung eines überlappenden Gitters (wie in der Fig. 1 dargestellt) erweitert werden. Im Vergleich zu dem gemäß dem Stand der Technik eingesetzten Ansatz, der in der Fig. 2 dargestellt ist, wird durch die in den Figuren 3a und 3b dargestellte Streifenleitungseinheit 10 eine Reduktion der benötigten Fläche von jeweils mehr als 50 % erreicht. Eine stärkere Flächenreduktion kann durch einen höheren Miniaturisierungsfaktor erreicht werden.

In der Fig. 4 ist ein Ringkoppler (auch als Rat-Race-Koppler oder 180°-Hybridkoppler bezeichnet) in Streifenleitungstechnologie schematisch dargestellt. Die $\frac{{Z}_{0}}{\sqrt{2}}$ Leitungen sind in der Fig. 4 schraffiert dargestellt, während die *Z*₀ Leitungen nicht-schraffiert dargestellt sind. Beispielsweise soll der gezeigte Ringkoppler mit einer Operationsfrequenz von *f_{d}* = 2,4 *GHz* (Standard WLAN Frequenzband) in einem FR4 Substrat mit einer relativen Permittivität von *εᵣ* = 4,6 und einer charakteristischen Impedanz von *Z*₀ = 50 Ω miniaturisiert werden.

Hierzu können die nachfolgenden Schritte zur Konzipierung und Herstellung einer miniaturisierten Streifenleitungseinheit durchgeführt werden:
- Bestimmen von ${λ}_{r} = \frac{{c}_{0}}{{f}_{d} \sqrt{{ε}_{r}}} = 58 , 3$ *mm*;
- Wahl des Miniaturisierungsgrades *M*, sodass der kleinste Teil der Streifenleitung mit einem ganzzahligen Vielfachen der Segmentlänge χ realisiert werden kann (in diesem Fall ist die kleinste Leitungsebene im Netzwerk $\frac{{λ}_{r}}{4}$, was eine Einschränkung möglicher Miniaturisierungsgrade auf *M* teilbar 4 bedeutet. Gemäß diesem Beispiel wird - ohne Einschränkung der Allgemeinheit - ein Miniaturisierungsgrad von *M* = 24 gewählt, wodurch sich eine Segmentlänge von $χ = \frac{{λ}_{r}}{M} = 2 , 4$ *mm* ergibt);
- Auslegen eines hexagonalen Gitters mit einer Gitterkonstante von $a = χ \sqrt{3} = 1 , 4$ *mm;*
- Entwurf eines Streifenleitungsnetzwerks auf dem hexagonalen Gitter; und
- Überprüfung der entworfenen miniaturisieren Komponente durch Simulation oder Fertigung.

In den Figuren 5a und 5b sind zwei Ausführungsbeispiele der erfindungsgemäßen Streifenleitungseinheit 10 für den in der Fig. 4 abgebildeten Ringkoppler schematisch dargestellt. Die Streifenleitungseinheiten 10 weisen wie bei den zuvor gezeigten Ausführungsbeispielen jeweils ein Substrat 12 sowie eine Streifenleitungsvorrichtung 14 auf, die mehrere geradlinige Leitungssegmente 16 umfasst, wobei die Streifenleitungsvorrichtung 14 auf dem jeweiligen Substrat 12 angeordnet ist. Dabei sind die geradlinigen Leitungssegmente 16 entlang eines hexagonalen Gitters angeordnet. Die einzelnen benachbarten Leitungssegmente 16 weisen einen Winkel von 120° zueinander auf. In den Figuren 5a und 5b sind unterschiedliche Implementierungsvarianten der Streifenleitungseinheit 10 dargestellt, wobei durch beide Implementierungsvarianten eine Reduktion der verwendeten Fläche von jeweils mehr als 40 % im Vergleich zu herkömmlichen Ringkopplern erreicht wird. Eine weitere Reduktion der benötigten Fläche kann durch einen höheren Miniaturisierungsfaktor erreicht werden.

Schließlich ist in der Fig. 6 ein Vergleich der erreichten Packungsdichte im Falle der Verwendung eines hexagonalen (links) und eines quadratischen Gitters (rechts) schematisch gezeigt. Wie in der Fig. 6 zu erkennen ist, kann durch die Verwendung eines hexagonalen Gitters eine höhere Packungsdichte erreicht werden. Dabei gilt, dass durch die Verwendung eines hexagonalen Gitters eine Packungsdichte von 90 % erreicht werden kann, während bei Verwendung eines quadratischen Gitters lediglich eine Packungsdichte von 74 % erreicht wird.

### BEZUGSZEICHENLISTE

- 10: Streifenleitungseinheit
- 12: Substrat
- 14: Streifenleitungsvorrichtung
- 16: Leitungssegment
- 20: Gitter
- 22: erstes hexagonales Gitter
- 24: zweites hexagonales Gitter

## Patentansprüche

1. Streifenleitungseinheit (10), umfassend:
- ein Substrat (12), und
- eine Streifenleitungsvorrichtung (14), die mehrere geradlinige Leitungssegmente (16) aufweist und auf dem Substrat (12) angeordnet ist, wobei
- mehrere der geradlinigen Leitungssegmente (16) entlang eines Gitters (20) angeordnet sind, und
- das Gitter (20) eine hexagonale Struktur aufweist.

2. Streifenleitungseinheit (10) nach Anspruch 1, **dadurch gekennzeichnet, dass** die Streifenleitungsvorrichtung (14) geradlinige Leitungselemente (16) mit jeweils einer Länge von χ = λᵣ / M aufweist, wobei M den Miniaturisierungsgrad bezeichnet, λᵣ die Wellenlänge eines zu übertragenden Signals innerhalb der Streifenleitungsvorrichtung (14) beschreibt und ${λ}_{r} = \frac{{c}_{0}}{{f}_{d} \sqrt{{ε}_{r}}}$ beträgt, wobei *c*₀ die Lichtgeschwindigkeit im Vakuum, *f_{d}* die Operationsfrequenz des zu übertragenden Signals und *εᵣ* die relative Permittivität des Substrats (12) bezeichnet.

3. Streifenleitungseinheit (10) nach Anspruch 1 oder 2, **dadurch gekennzeichnet, dass** das Gitter (20) durch eine Überlagerung von mindestens einem ersten hexagonalen Gitter (22) und einem zweiten hexagonalen Gitter (24) gebildet ist, wobei das zweite hexagonale Gitter (24) gegenüber dem ersten hexagonalen Gitter (22) verschoben ist.

4. Streifenleitungseinheit (10) nach Anspruch 3, **dadurch gekennzeichnet, dass** das zweite hexagonale Gitter (24) gegenüber dem ersten hexagonalen Gitter (22) um den Vektor ${t}_{0} = - χ \left(\begin{matrix}cos \left(\frac{π}{3}\right) \\ sin \left(\frac{π}{3}\right)\end{matrix}\right)$ verschoben ist.

5. Antennenanordnung umfassend eine Streifenleitungseinheit (10) nach einem der Ansprüche 1 bis 4.

6. Verfahren zur Herstellung einer Streifenleitungseinheit (10), wobei das Verfahren die nachfolgenden Schritte aufweist:
- Bereitstellen eines Substrats (12);
- Bereitstellen einer Streifenleitungsvorrichtung (14) umfassend mehrere geradlinige Leitungselemente entlang eines Gitters (20) auf dem Substrat (12); wobei
- das Gitter (12) eine hexagonale Struktur aufweist.

7. Verfahren nach Anspruch 6, **dadurch gekennzeichnet, dass** die Streifenleitungsvorrichtung (14) geradlinige Leitungselemente (16) mit jeweils einer Länge von χ = λᵣ / M aufweist, wobei M den Miniaturisierungsgrad bezeichnet, λᵣ die Wellenlänge eines zu übertragenden Signals innerhalb der Streifenleitungsvorrichtung (14) beschreibt und ${λ}_{r} = \frac{{c}_{0}}{{f}_{d} \sqrt{{ε}_{r}}}$ beträgt, wobei *c*₀ die Lichtgeschwindigkeit im Vakuum, *f_{d}* die Operationsfrequenz des zu übertragenden Signals und *εᵣ* die relative Permittivität des Substrats (12) bezeichnet.

8. Verfahren nach Anspruch 4 oder 5, **dadurch gekennzeichnet, dass** das Gitter (20) durch eine Überlagerung von mindestens einem ersten hexagonalen Gitter (22) und einem zweiten hexagonalen Gitter (24) in einer Ebene gebildet ist, wobei das zweite hexagonale Gitter (24) gegenüber dem ersten hexagonalen Gitter (22) verschoben ist.

9. Verfahren nach Anspruch 8, **dadurch gekennzeichnet, dass** das zweite hexagonale Gitter (24) gegenüber dem ersten hexagonalen Gitter (22) um den Vektor ${t}_{0} = - χ \left(\begin{matrix}cos \left(\frac{π}{3}\right) \\ sin \left(\frac{π}{3}\right)\end{matrix}\right)$ verschoben ist.
